# EUROPÄISCHE PATENTSCHRIFT

(11) **EP 0 768 126 B1**
(45) Veröffentlichungstag und Bekanntmachung des Hinweises auf die Patenterteilung: **30.05.2001**
(21) Anmeldenummer: 96115797.1
(22) Anmeldetag: 02.10.1996
(51) Int. Cl.: B21C 47/14

(54) **Verfahren und Vorrichtung zur Minimierung der Höhe von Drahtbunden**
Method and device for minimizing the height of wire bundles
Procédé et dispositif pour minimiser la hauteur de bobines de fil

(30) Priorität: 16.10.1995 DE 19538299
(43) Veröffentlichungstag der Anmeldung: 16.04.1997
(73) Patentinhaber: SMS Demag AG, 40237 Düsseldorf (DE)
(72) Erfinder: Klein, Dieter, 57072 Siegen (DE)
(74) Vertreter: Valentin, Ekkehard, Dipl.-Ing.

(56) Entgegenhaltungen:
- EP-A- 0 442 835
- EP-A- 0 686 438
- FR-A- 2 595 674
- PATENT ABSTRACTS OF JAPAN vol. 010, no. 216 (M-502), 29.Juli 1986 & JP-A-61 055070 (HITACHI CABLE LTD), 19.März 1986,

## Beschreibung

Die Erfindung betrifft eine Vorrichtung zum Sammeln von aufeinanderfolgenden Drahtwindungen in einer Bundbildekammer zu Drahtbunden, bei der die einzelnen Drahtwindungen von einer Transporteinrichtung an ein ortsfestes Einlaufgehäuse übergeben und von diesem, in vertikaler Fallrichtung abgelenkt, einer Bundbildekammer übergeben werden, wobei zwischen dem Einlaufgehäuse und der Bundbildekammer ein Drahtführungsgehäuse angeordnet ist, das über einen drehzahlregelbaren und radiusverstellbaren Exzentertrieb auf einer, die gemeinsame Längsachse von Einlaufgehäuse und Bundbildekammer umgebenden, in sich geschlossenen horizontalen Bahnkurve antreibbar ist.

Eine bekannte Vorrichtung dieser Art (JP-A 61 055 070), bei der die aufeinanderfolgenden Drahtwindungen, von einer Transporteinrichtung kommend, einer Bundbildekammer übergeben werden, wobei zwischen dem Einlaufgehäuse und der Bundbildekammer ein, um eine vertikale Achse drehbares Drahtführungsgehäuse angeordnet ist, das über einen drehzahlregelbaren und radiusverstellbaren Exzenterantrieb angetrieben wird. Zur Radialverstellung des Exzenterantriebs ist das Drahtführungsgehäuse dabei in einem rotierend antreibbaren Ringträger, quer zur Rotationsebene verstellbar angeordnet. Eine ähnliche Ausbildung (FR-A 2 595 674) weist ein Drahtführungsgehäuse auf, das auf einem Tragholmpaar stellverschiebbar angeordnet ist, dessen Enden mit einem, auf Rollen lagernden Ringträger verbunden sind, den ein Seilantrieb umfasst.

Die, bei diesen Vorrichtungen auf die, das Einlaufgehäuse verlassenden einzelnen Drahtwindungen einwirkende Schleuderbewegung hat zur Folge, dass diese Drahtwindungen auf einen grösseren als als den, durch das Einlaufgehäuse bestimmtem Durchmesser nach aussen geschoben und infolgedessen entweder gegen den Innenumfang der Bundbildekammer oder gegeneinander geschoben werden. Es entstehen damit in der Bundbildekammer dicht gepackte und in ihrer Höhe minimierte sowie stabilisierte Windungspakete.

MIt diesen Sammelvorrichtungen ist es aber nur möglich, den Aussenumfang des von den Drahtwindungen in dem Drahtführungsgehäuse gebildeten Legebildes mit Bezug auf den Umfang des, in der darunter liegenden Bundbildekammer zu bildenden Drahtbundes anpassend zu ändern.

Beim praktischen Betrieb solcher Sammelvorrichtungen hat sich aber gezeigt, dass bei Stahldrähten, aus deren Windungen temperaturabhängig unterschiedliche Rückfederkräfte beim Auftreffen auf die Innenwandung des umlaufenden Drahtführungsgehäuses wirksam werden und entsprechend unterschiedliche Reibungskräfte hervorrufen und insbes. bei Drahtwindungen aus oberflächenenempfindlichen Stählen deshalb neben einer Anpassung der Umlaufgeschwindigkeit des Drahtführungsgehäuses auch dessen Umlaufbahn einer, das Legebild der Drahtwindungen beeinflussenden Veränderung bedarf.

Der Erfindung liegt die Aufgabe zugrunde, die bekannten Vorrichtungen so zu verbessern, dass mit ihnen solche Veränderungen des Legebildes der Drahtwindungen möglich sind. Dies wird dadurch erreicht, dass der Exzenterantrieb für das Drahtführungsgehäuse aus zwei, einander gegenüberliegend, aus diesem auskragenden Antriebsarmen besteht, an deren freien Enden jeweils die Kurbelwangen eines Kurbeltriebs angelenkt sind, die winkelverstell-und festlegbar mit den Kurbelzapfen der anderen Kurbelwange des Kurbeltriebs verbunden ist. Durch die Verstellung der Winkel zwischen den beiden Kurbelwangen lässt sich die Bewegungsbahn des Drahtführungsgehäuses und damit das Legebild der Drahtwindungen und auch der Aussendurchmesser des, den Drahtbund bildenden Windungspakets variierend verändern.

Am in der Zeichnung dargestellten Ausführungsbeispiel wird nachfolgend die Erfindung beschrieben. Dabei zeigen
- Figur 1: in schematisch vereinfachter Seitenansicht die Vorrichtung zum Zusammenführen von Drahtwindungen zu Drahtbunden in der Grund-Funktionsstellung,
- Figur 2: eine der Figur 1 entsprechende Darstellung der Vorrichtung, jedoch in einer gegenüber Figur 1 um 90° phasenverschobenen Betriebslage,
- Figur 3: eine der Figur 1 entsprechende Darstellung der Vorrichtung, jedoch in einer um 270° verschobenen Betriebslage, und
- Figur 4: die Draufsicht auf die Vorrichtung nach der Erfindung.

Aus den Figuren 1 - 3 ist zu ersehen, daß die Vorrichtung 1 zum Sammeln und Zusammenlegen von Windungspaketen bzw. Drahtbunden 2 im wesentlichen aus drei Grundbauteilen besteht, nämlich aus einer Bundbildekammer 3, einem Einlaufgehäuse 4 und einem Drahtführungsgehäuse 5.

Die Bundbildungskammer 3 besteht aus einem zylindrischen Mantelteilstück 6, bspw. in Form eines Rohrabschnittes das bzw. der mit einem sich nach oben trichterförmig erweiternden Einlauf-Verlängerungsabschnitt 7 versehen ist. Auch das Einlauf gehäuse 4 weist ein zylindrisches Mantelteilstück 8, z. B. in Form eines Rohrabschnittes auf, an das bzw. den ein sich trichterförmig nach oben erweiternder Einlauf-Verlängerungsabschnitt 9 fest angeschlossen ist.

Schließlich ist auch das Draht führungsgehäuse 5 von einem zylindrischen Mantelteilstück 10, bspw. einem Rohrabschnitt gebildet und mit einem oben daran anschließenden, sich konisch erweiternden Einlauf-Verlängerungsabschnitt 11 ausgestattet.

Die gesamte Vorrichtung 1 ist dem hinteren Ende einer (in der Zeichnung nicht dargestellten) Drahtwindungs-Transportvorrichtung zugeordnet, die eine zumindest im wesentlichen horizontale Transportebene hat.

Bundbildekammer 3 und Einlaufgehäuse 4 der Vorrichtung 1 sind relativ zur Drahtwindungs-Transportvorrichtung ortsfest montiert und haben eine gemeinsame, vertikale Ausrichtachse 12-12.

Auch das Drahtführungsgehäuse 5 weist eine vertikale Ausrichtachse 13-13 auf, die in den Figuren 2 und 3 angedeutet ist, welche aber eine mehr oder weniger groß eingestellte bzw. vorgegebene seitliche Versetztlage bzw. Exzentrizität 14 gegenüber der vertikalen Ausrichtachse 12-12 einnimmt.

Im Gegensatz zur Bundbildekammer 3 und zum Einlaufgehäuse 4 ist das Drahtführungsgehäuse 5 nicht ortsfest vorgesehen. Vielmehr ist es mit der seitlichen Versetztlage bzw. Exzentrizität 14 seiner vertikalen Ausrichtachse 13-13 um die vertikale Ausrichtachse 12-12 umlaufend antreibbar in einem zwischen dem Einlaufgehäuse 4 und der Bundbildekammer 3 gelegenen Höhenbereich angeordnet bzw. untergebracht.

Wichtig bei der Vorrichtung 1 ist auch noch, daß der lichte Durchmesser 15 des zylindrischen Mantelteilstücks 6 der Bundbildekammer 3 größer ausgeführt ist, als der lichte Durchmesser 16 des zylin-. drischen Mantelteilstücks 8 am Einlaufgehäuse 4

Während vorstehend anhand der Figuren 1 bis 3 eine Vorrichtung zur Minimierung der Höhe von Drahtbunden 2 beschrieben wurde, bei der der bspw. von Kurbeltrieben gebildete Antrieb für das Drahtführungsgehäuse 5 eine festliegende bzw. unveränderliche Bahnkurye 21 durchläuft, ist in Figur 4 der Antrieb darsestellt, bei dem sich die vom Drahtführungsgehäuse 5 beschriebene Bewegungsbahn 21 verändern läßt.

Die Figur zeist, dass die Antriebskurbel 22 jedes Kurbeltriebes 18a und 18b aus zwei Kurbelwangen 23 und 24 besteht. Dabei ist die Kurbelwange 24 auf dem Kurbelzapfen 25 der Kurbelwange 23 gehalten. Mit Hilfe einer Klemmvorrichtung 26 kann dabei die Kurbelwange 24 relativ zur Kurbelwange 23 in verschiedenen Winkellagen festgestellt und verriegelt werden, so daß der wiederum von ihr getragene Kurbelzapfen 27 auf entsprechend unterschiedlichen Kurbelradien um die Antriebswelle 28 der jeweiligen Antriebskurbel 22 rotieren kann. Da der Kurbelzapfen 27 beider Kurbeltriebe 18a und 18b jeweils in Drehgelenk-Eingriff mit einem starr am Drahtführungsgehäuse 5 angreifenden Antriebsarm 29 gehalten ist, wird dem Drahtführungsgehäuse 5 eine Verlagerungsbewegung längs einer Bahnkurve 21 um die vertikale Ausrichtachse 12-12 vermittelt, die von der jeweiligen Exzentrizität der Kurbelzapfen 27 zur Antriebswelle 28 beider Kurbeltriebe 18a und 18b abhängig ist.

Durch die verstellbare Exzentrizität 14 der Kurbeltriebe 18a und 18b gemäß Figur 7 läßt sich innerhalb gewisser Grenzen der Durchmesser des jeweils gebildeten Windungspaketes bzw. Drahtbundes 2 variieren. Die Dichte der Windungslagen innerhalb des Windungspaketes bzw. Drahtbundes 2 läßt sich durch Variation der Drehzahl der Kurbeltriebe 18a und 18b beeinflussen.

## Patentansprüche

1. Vorrichtung zum Sammeln von aufeinanderfolgenden Drahtwindungen in einer Bundbildekammer (3) zu Drahtbunden (2), bei der die einzelnen Drahtwindungen von einer Transporteinrichtung an ein ortsfestes Einlaufgehäuse (4) übergeben und von diesem, in vertikaler Fallrichtung abgelenkt einer Bundbildekammer (3) übergeben werden, wobei zwischen dem Einlaufgehäuse (4) und der Bundbildekammer (3) ein Drahtführungsgehäuse (5) angeordnet ist, das über einen drehzahlregelbaren und radiusverstellbaren Exzentertrieb auf einer, die gemeinsame Längsachse (12-12) von Einlaufgehäuse (4) und Bundbildekammer (3) umgebenden, in sich geschlossenen horizontalen Bahnkurve antreibbar ist,
**dadurch gekennzeichnet,**
daß der Exzenterantrieb für das Drahtführungsgehäuse (5) aus zwei einander gegenüberliegend, aus diesem auskragenden Antriebsarmen (29) besteht, an deren freien Enden jeweils die Kurbelwange (24) eines Kurbeltriebes (18a bzw. 18b) angelenkt ist, die winkelverstell- und festlegbar mit dem Kurbelzapfen (25) der anderen Kurbelwange (23) des elektromotorisch antreibbaren Kurbeltriebes (18a bzw. 18b) verbunden ist.

2. Vorrichtung nach Anspruch 1,
**dadurch gekennzeichnet,**
daß bei gleicher Baulänge der Kurbelwangen (23 bzw. 24) der, zwischen diesen eingestellte Winkel größer als 45° und kleiner als 90° beträgt.

## Claims

1. Device for collating successive wire windings in a coil forming chamber (3) into wire coils (2), in which the individual wire windings are passed from a transport device to a stationary inlet housing (4) and are passed, deflected in vertical downward direction, from this to a coil-forming chamber (3), wherein arranged between the inlet housing (4) and the coil-forming chamber (3) is a wire guidance housing (5) which is drivable by way of an eccentric drive, which is regulatable in rotational speed and adjustable in radius, on a closed horizontal curved path surrounding the common longitudinal axis (12-12) of inlet housing (4) and coil-forming chamber (3), characterised in that the eccentric drive for the wire guidance housing (5) consists of two mutually opposite drive arms (29) which project therefrom and at each of the free ends of which there is pivotably connected a respective end member (24) of a crank drive (18a or 18b), which is connected with the crankpin (25) of the other end member (23) of the crank drive (18a or 18b), which is drivable by electric motor, to be angularly adjustable and fixable.

2. Device according to claim 1, characterised in that for the same constructional length of the end members (23 or 24) the set angle therebetween is greater than 45° and smaller than 90°.

## Revendications

1. Dispositif pour assembler des spires de fil successives dans une chambre de bobinage (3) en bobines de fil (2), dans lequel les spires séparées passent d'un dispositif de transport dans un bâti d'admission (4) fixe et sont transférées, à partir de celui-ci, en les déviant dans une direction descendante verticale, dans une chambre de bobinage (3), en disposant, entre le bâti d'admission (4) et la chambre de bobinage (3), un bâti de guidage du fil (5) qui peut être entraîné via un dispositif d'entraînement excentrique à un nombre de tours réglable et à rayon variable, sur une trajectoire horizontale fermée en soi, entourant les axes longitudinaux communs (12-12) du bâti d'admission (4) et de la chambre de bobinage (3), caractérisé en ce que le dispositif d'entraînement excentrique pour le bâti de guidage (5) du fil est constitué de deux bras d'entraînement (29) opposés l'un à l'autre, en saillie par rapport au dit bâti, à l'extrémité libre desquels on a, à chaque fois, articulé le bras de manivelle (24) d'une transmission à manivelle (18a ou 18b) qui est relié avec un angle variable et pouvant être fixé avec le maneton de manivelle (25) de l'autre bras de manivelle (23) de la transmission à manivelle (18a ou 18b) entraînée par un moteur.

2. Dispositif selon la revendication 1, caractérisé en ce qu'à une longueur identique des bras de manivelle (23 ou 24), l'angle réglé entre ceux-ci est supérieur à 45° et inférieur à 90°.
